# EUROPÄISCHE PATENTSCHRIFT

(11) **EP 0 932 168 B1**
(45) Veröffentlichungstag und Bekanntmachung des Hinweises auf die Patenterteilung: **26.03.2003**
(21) Anmeldenummer: 99101281.6
(22) Anmeldetag: 25.01.1999
(51) Int. Cl.: H01F 27/28

(54) **Koaxialtransformator**
Coaxial transformer
Transformateur coaxial

(30) Priorität: 26.01.1998 DE 19802760
(43) Veröffentlichungstag der Anmeldung: 28.07.1999
(73) Patentinhaber: DaimlerChrysler AG, 70567 Stuttgart (DE)
(72) Erfinder: Heinemann, Lothar, Dr.-Ing., 69493 Hirschberg (DE)
(74) Vertreter: Akers, Noel James

(56) Entgegenhaltungen:
- WO-A-94/09544
- DE-A- 4 318 270
- US-A- 3 197 723
- US-A- 3 453 574
- US-A- 3 717 808
- US-A- 4 639 707

## Beschreibung

Die Erfindung bezieht sich auf einen Koaxialtransformator, der beispielsweise zur Potentialtrennung von Stromrichtern in verschiedenen industriellen Anwendungen und in der Traktionstechnik verwendet werden kann. Unter einem Koaxialtransformator wird dabei allgemein ein Transformator verstanden, bei welchem Innen- und Außenleiter eines um einen Magnetkern gewundenen Koaxialkabels die Primärwicklung bzw. die Sekundärwicklung bilden.

Ein Koaxialtransformator weist im Vergleich zu einem konventionellen Transformator mit Röhren- oder Scheibenwicklungen eine gute Isolationsfähigkeit zwischen Primärund Sekundärwicklung auf Grund der elektrischen Feldsymmetrie zwischen Innenund Außenleiter des Koaxialkabels auf. Vorteilhaft ist auch der relativ geringe Einfluß durch den Stromverdrängungseffekt selbst bei größeren Leiterquerschnitten auf Grund der magnetischen Feldsymmetrie in den zylinderförmigen Leiterlagen des Koaxialkabels. Ein weiterer Vorteil ist die geringe und reproduzierbare Streuinduktivität, da das Streufeld nur zwischen Innen- und Außenleiter sowie den Leitern selbst auftritt. Schließlich sind auch eine hohe Leistungsdichte und kostengünstige Montage gegeben.

Hierdurch wird beispielsweise die Anwendung des Transformators in einem weich schaltenden Stromrichter mit einer Schaltfrequenz von beispielsweise 20 kHz und größeren übertragbaren Leistungen (weit mehr als 100 kW) bei gleichzeitig hohen Strömen und hohen Isolationsanforderungen (bis z.B. 50 kV) ermöglicht. Denkbar ist aber auch eine Anwendung bei Netzfrequenz.

Aus K.W. Klontz, D. Divan, D. Novotny; "An Actively Cooled 120-kW Coaxial Winding Transformer for Fast Charging of Electric Vehicles"; IEEE Transactions on Industry Applications, Vol. 31, No. 6, November/December 1995, S.1257 - 1263 ist ein weich schaltender Stromrichter bekannt, bei dem ein Koaxialtransformator einerseits zur Potentialtrennung und andererseits zur Spannungsanpassung eingesetzt ist. Bei dieser Ausführungsform ist mindestens einer der beiden Leiter des Koaxialkabels segmentiert, so daß außer dem sonst möglichen Übersetzungsverhältnis von 1:1 auch andere ganzzahlige Übersetzungsverhältnisse eingestellt werden können. Es ist allerdings offensichtlich, daß im Hinblick auf eine gewünschte hohe Isolationsfestigkeit die Segmentierung einerseits ein aufwendiges Spezialkabel erfordert, da die einzelnen Leitersegmente bereits während des Herstellungsprozesses ohne Einschluß von Lufthohlräumen voneinander isoliert werden müssen. Andererseits erfordert die stirnseitige Verschaltung der einzelnen Leitersegmente besondere konstruktive Maßnahmen, will man neben einer hohen Isolationsfähigkeit insbesondere bei hohen Strömen und demzufolge hohen Leiterquerschnitten eine verlustleistungsarme Konstruktion bei geringen geometrischen Abmessungen erreichen. Die in der oben zitierten Literaturstelle angegebene Ausführungsform des Koaxialtransformators ist deshalb für hohe übertragbare Leistungen (z.B. 500 kW) bei gleichzeitig hoher Isolationsfestigkeit nicht mehr geeignet.

Für viele industrielle Anwendungen (z.B. bei Stromrichtern in der Verfahrens-, Industrie- und Traktionstechnik) ist aber insbesondere bei relativ hohen Potentialunterschieden und gleichzeitig hoher zu übertragender Leistung eine dauerhaft gute elektrische Isolation zwischen Primäranschluß und Sekundäranschluß des Transformators von großer Wichtigkeit. Nur dann kann man beispielsweise Kriechströme und Glimmen dauerhaft unterbinden und die einwandfreie Funktion des Stromrichters über einen langen Zeitraum gewährleisten.

Die US-A-3 717 808 beschreibt einen Koaxialkabeltransformator mit einem Koaxialkabel, das in einer Windung einen Kern umschließt. Das Koaxialkabel weist drei Leiter auf, von denen zwei Leiter die Primärwicklung und die Sekundärwicklung bilden. Die Druckschrift beschreibt den Koaxialtransformator anhand eines Ersatzschaltbildes, der eigentliche konstruktive Aufbau des Transformators, insbesondere die Gestaltung der Anschlüsse, wird hingegen nicht beschrieben.

Der Erfindung liegt die Aufgabe zugrunde, einen Koaxialtransformator der eingangs genannten Art mit sehr guter elektrischer Isolationsfähigkeit zwischen Primär- und Sekundäranschluß anzugeben, der für sehr hohe Leistungen geeignet ist, ein geringes Volumen aufweist und kostengünstig herstellbar ist.

Diese Aufgabe wird erfindungsgemäß durch einen Koaxialtransformator mit einem Primär- und Sekundärwicklung bildenden Koaxialkabel gelöst, wobei mindestens ein Kern aus geeignetem Material die Wicklungen umschließt und jedes Ende des Koaxialkabels mit einem Kabelendverschluß versehen ist, welche die beiden Leiter des Koaxialkabels mit einem Primäranschluß und einem Sekundäranschluß verbinden, die elektrische Isolation sicherstellen und das elektrische Feld steuern.

Die mit der Erfindung erzielbaren Vorteile bestehen insbesondere darin, daß der vorgeschlagene, für Leistungen über 1 MW geeignete Transformator sehr hohe Isolationsanforderungen von beispielsweise 50 kV bei gleichzeitig hoher Leistungsdichte mit festem Isolierstoff erfüllt. Die hohe Leistungsdichte führt zu einem kostengünstigen, relativ leichten und nur geringen Raumbedarf erfordernden Transformator. Die Streuung des Transformators ist sehr gering und exakt definiert, so daß sie auch bei Serienfertigung ohne zusätzlichen Aufwand sehr präzise reproduzierbar ist. Dies ist insbesondere bei mit konstanter Schaltfrequenz betriebenen Resonanzstromrichtern von großer Bedeutung, da die reaktiven Elemente des Resonanzkreises dann nur geringe Toleranzen aufweisen dürfen.

Zur Gewährleistung einer hohen Isolationsfestigkeit ist es vorteilhaft, daß das hohe Potential nur auf einer einzigen Seite, der Anschlußseite, offen ist. Dies erleichtert die elektrische Isolation und trägt dazu bei, einen Transformator mit sehr geringen Abmessungen zu schaffen. Zudem liegen die elektrischen Anschlüsse für die Primär- und Sekundärseite direkt nebeneinander und lassen sich durch die Kabelendverschlüsse sehr einfach separieren, was die gewünschte sehr niedrige Streuinduktivität und niederimpedante Anbindung an die benachbarten Leistungshalbleiter gewährleistet. Durch die Ausgestaltung des Transformators als aus mehreren Modulen bestehenden Matrix-Transformator lassen sich durch geeignete Verschaltung der Primär- und Sekundäranschlüsse der einzelnen Module auch andere Übersetzungsverhältnisse als 1:1 zwischen Primär- und Sekundärwicklung einstellen. Auf diese Weise ist die Modularität des Konzeptes in einem weiten Bereich gewährleistet.

Die Erfindung wird nachstehend anhand der in der Zeichnung dargestellten Ausführungsbeispiele erläutert. Es zeigen:
- Fig. 1: eine erste Variante eines Koaxialtransformators in zweilagiger Wicklungsausführung bei Verwendung von zwei Kernhälften mit Querschnittsdarstellungen,
- Fig. 2: einen Koaxialtransformator gemäß Fig. 1 mit Montagevorrichtung,
- Fig. 3: die Möglichkeit eines modularen Aufbaues des in Figur 2 dargestellten Koaxialtransformators in mechanischer Darstellung,
- Fig. 4: die Möglichkeit eines modularen Aufbaues des in Figur 2 dargestellten Koaxialtransformators in Detaildarstellung mit Spannungspfeilen sowie ein elektrisches Ersatzschaltbild zur Verdeutlichung der sich einstellenden Spannungsverhältnisse,
- Fig. 5: eine zweite Variante eines Koaxialtransformators bei Verwendung von einem einzigen Kern für modularen Aufbau.

In Fig. 1 ist eine erste Variante des Koaxialtransformators dargestellt. Im oberen Abschnitt (Seitenansicht) sowie im unteren Abschnitt (Ansicht von oben mit im oberen Abschnitt gekennzeichnetem Schnitt A) der Figur ist ein zentraler Wickelbock 16 aus einem elektrisch isolierenden Material zu erkennen, welcher mit Ausnehmungen zur Führung der einzelnen Windungen der Wicklung und des Kerns versehen ist. Die Wicklungen (Primärwicklung, Sekundärwicklung) werden durch ein Koaxialkabel 17 gebildet, welches den Wicklungsbock 16 mit mehreren Windungen umschließt. Dabei kann die Wicklung einlagig oder mehrlagig ausgebildet sein, wobei der Vorteil der exakt definierten und somit reproduzierbaren Induktivität bzw. Streuung auch bei mehrlagigen Wicklungen gegeben ist.

Wie der im linken Abschnitt der Fig. 1 dargestellte Querschnitt zeigt, weist das Koaxialkabel 17 einen hohlwandigen zylinderförmigen Innenleiter 18 auf, der mittels eines Dielektrikums 19 vom ebenfalls zylinderförmigen Außenleiter 20 getrennt ist.

Das Dielektrikum 19 ist zur definierten Steuerung des elektrischen Feldes vorzugsweise auf seinen beiden Zylindermantelflächen mit einem elektrisch halbleitenden Material 27 verbunden. Dadurch können Lufthohlräume zwischen Primär- und Sekundärseite auch bei großen Temperaturschwankungen und starken Lastschwankungen gänzlich vermieden werden. Der Außenleiter 20 ist von einem elektrisch isolierenden und mechanisch schützenden Mantel 7 abgedeckt. Vorteilhaft kann ein standardmäßig gefertigtes und deshalb kostengünstiges Koaxialkabel verwendet werden.

Jedes der beiden Enden des Koaxialkabels 17 ist mit einem Kabelendverschluß 8 versehen. Die völlig wartungsfreien Kabelendverschlüsse 8 dienen der stromtragenden Verbindung zwischen dem einen Leiter des Koaxialkabels und dem Primäranschluß sowie zwischen dem anderen Leiter des Koaxialkabels und dem Sekundäranschluß, der Steuerung des elektrischen Feldes und der elektrischen Isolation. Der Innenleiter 18 des Koaxialkabels 17 bildet vorzugsweise die Primärwicklung des Transformators und ist an jedem Ende mit einem Primäranschluß 9 verbunden. Der Außenleiter 20 des Koaxialkabels 17 bildet die Sekundärwicklung des Transformators und ist an jedem Ende mit einem vorzugsweise großflächigem Sekundäranschluß 10 verbunden. Die Fixierung des Koaxialkabels zum Zwecke der parallelen Gestaltung der Wicklungsanschlüsse wird durch einen Abstandhalter 11 ermöglicht.

Sowohl die beiden Primäranschlüsse als auch die beiden Sekundäranschlüsse können in einfacher und zweckmäßiger Weise mit weiteren, nicht dargestellten Koaxialkabeln verbunden sein, welche die weitere elektrische Verkabelung innerhalb einer Anlage, beispielsweise innerhalb eines elektrischen Schienenfahrzeuges, bewerkstelligen.

Wie leicht einzusehen ist, können Hilfswicklungen um die durch das Koaxialkabel gebildete Wicklung gewickelt werden. Dies ist aufgrund der mit Ausnahme der Anschlußseite an keiner Stelle offenen Wicklung völlig problemlos.

Die aus dem Koaxialkabel 17 gebildete Wicklung hat in dieser Ausführungsform vorzugsweise die Form eines ovalen Hohlzylinders. Damit kann der minimal erlaubte Biegeradius des Kabels gewährleistet werden. Die beiden sich direkt gegenüberliegenden geraden Abschnitte dieses ovalen Hohlzylinders werden jeweils von einem Kern 12 aus geeignetem Kernmaterial (z.B. Eisenband oder Ferrit) umschlossen. Jede der beiden Hälften des Kerns 12 kann dabei problemlos aus mehreren einzelnen Kernen, die magnetisch parallel geschaltet sind, gefertigt werden. Damit eine einfache Montage der Kern/Wicklungs-Anordnung möglich ist, sind die Kerne vorzugsweise geschnitten zu verwenden. Auf diese Weise kann auch die Reproduzierbarkeit der Hauptinduktivität des Transformators durch das Einbringen eines Luftspaltes gewährleistet werden. Die geteilten Kerne 12 werden beispielsweise mittels längs des Außenmantels verlaufender Stahlbänder zusammengepreßt.

Vorteilhaft kann der Kern 12 problemlos auf jedes beliebige Potential, beispielsweise auf Massepotential "gelegt" werden.

In Fig. 2 (Seitenansicht im oberen Abschnitt und Ansicht von oben im unteren Abschnitt) ist zusätzlich eine Montagevorrichtung für die in Fig. 1 dargestellte Variante des Koaxialtransformators gezeigt. Es sind wiederum der Wickelbock 16 mit dem aufgewickelten Koaxialkabel 17, der Kern 12 und die beiden für den Anschluß dienenden Kabelendverschlüsse 8 zu erkennen. Am Wickelbock 16 sind an beiden Stirnseiten Platten 13 vorgesehen, welche zur rüttelfesten und platzsparenden Befestigung des Transformators innerhalb eines Gehäuses geeignet sind.

Wärme- und damit auch kühlungstechnisch sind Wicklung und Kern fast vollständig entkoppelt. Für Wicklung und Kern sind demzufolge je nach den vorliegenden Umgebungsbedingungen und den Belastungsverhältnissen auch unterschiedliche Kühlungskombinationen (verschiedene Kombinationen mit Eigenkühlung, forcierter Luftkühlung, Wasserkühlung) möglich.

Der Innenleiter 18 des Koaxialkabels 17 wird bei forcierter Kühlung zur Führung des Kühlmittels (z.B. Wasser oder Druckluft) herangezogen. Dabei dient beispielsweise der eine Primäranschluß als Kühlmittelzulauf und der andere Primäranschluß des Koaxialkabels als Kühlmittelabfluß. Durch Zirkulation des Kühlmittels längs des gesamten Innenleiters des Koaxialkabels 17 werden die während des Betriebes im Koaxialkabel 17 selbst produzierten Wärmeverluste nach außen zu einem externen Rückkühler abgeführt.

Zur Kühlung des Kernes kann der Transformator im Bereich des Kernes zumindest teilweise mit einem gut wärmeleitfähigen Verguß ausgefüllt werden, welcher den Kern 12 teilweise umschließt und in welchem Kuhlmittelkanäle verlaufen oder Kühler eingebracht sind.

In den Fig. 3 (im linken Abschnitt eine Ansicht von oben, im unteren Abschnitt eine Seitenansicht und im mittleren Abschnitt eine Ansicht auf die Stirnseite) ist die Möglichkeit des modularen Aufbaues des Koaxialtransformators nach Figur 2 in mechanischer Darstellung gezeigt. Durch primärseitige und/oder sekundärseitige Reihenund/oder Parallelschaltung von mehreren, jeweils mit einer Wicklung gemäß Fig. 1/2 versehenen Modulen sind im Prinzip beliebige Transformatorübersetzungsverhältnisse bei gleichzeitig einfacher Handhabung der Isolationsfestigkeit einstellbar.

Im gezeigten Beispiel sind insgesamt sechs Module 1 bis 6 (der Koaxialtransformator nach Figur 2 stellt ein solches Modul dar) so verschaltet, daß ein Transformator mit einem Übersetzungsverhältnis von 1:3 resultiert. Alle Primäranschlüsse 9 der mit den Ziffern 1 bis 6 gekennzeichneten Module sind über Verbindungsbrücken 28 in Reihe geschaltet. Der Anschluß 21 stellt folglich den hierdurch gebildeten äußeren primärseitigen Hauptanschluß des modularen Transformators dar. Sekundärseitig sind die Anschlüsse 10 der Module 1 bis 3 sowie die Anschlüsse 10 der Module 4 bis 6 über Verbindungsbrücken 29 jeweils parallel geschaltet. Anschließend sind die sich so einstellenden zwei neuen Wicklungsanschlüsse noch einmal in Reihe geschaltet. Anschluß 22 repräsentiert den hierdurch gebildeten äußeren sekundärseitigen Hauptanschluß des modularen Transformators.

Fig. 4 zeigt zur Verdeutlichung die sich einstellenden primär- und sekundärseitigen Spannungsverhältnisse im oberen Abschnitt an Hand einer Detaildarstellung der mechanischen Anordnung nach Figur 3 sowie im unteren Abschnitt an Hand eines elektrischen Ersatzschaltbildes. Dabei sind jeweils die äußere Primärspannung mit u_{P}(t), die äußere Sekundärspannung mit u_{S}(t), die Primärspannungen der Module 1 bis 6 mit u_{P1}(t) bis u_{P6}(t) und die Sekundärspannungen der Module 1 bis 6 mit u_{S1} (t) bis u_{S6}(t) bezeichnet.

Durch diese elementare Art der Verschaltung kann die Höhe der übertragbaren Leistung selbst bei Verwendung von n Modulen auch n-fach gegenüber der übertragbaren Leistung eines Moduls erhöht werden. Die Symmetrierung (gleichmäßige Spannungs- und Leistungsaufteilung für alle n Module) stellt dabei kein Problem dar, da-wie eingangs bereits erwähnt - die elektrischen Parameter wie Streuung und Hauptinduktivität bereits bei jedem einzelnen Modul sehr gut reproduziert werden können. Auf diese Weise ist überhaupt erst die - bei Transformatoren mit Röhren- oder Scheibenwicklungen eher kritische - Parallelschaltung von Wicklungen im höheren Leistungsbereich möglich. Interne Kreisströme, wie sie bei der Parallelschaltung von Röhren- oder Scheibenwicklungen durch unterschiedliche induzierte Spannungen und unterschiedliche elektrische Transformatorparameter in den einzelnen parallel geschalteten Wicklungen auftreten können, werden vermieden.

Um eine niederinduktive und verlustarme Verschaltung der einzelnen Module selbst bei höheren Betriebsfrequenzen (z B 20 kHz) gewährleisten zu können, ist - wie in Figur 3 gezeigt - eine großflächige Verschienung der Verbindungsleitungen (siehe die Verbindungsbrücken 28, 29) vorteilhaft. Die Verschienung sollte dabei so erfolgen, daß die sich in den parallelen Leiterstücken (Verbindungsbrücken) einstellenden Ströme entgegengesetzt gerichtet und vom Betrage her gleich groß sind. Dies ist mit der in Figur 3 gezeigten Verschienung immer erfüllt. Die Kontaktierung der einzelnen Module kann bei der vorgeschlagenen Art der Verschienung immer in der gleichen Weise erfolgen. In Figur 3 wird dies durch die Anschlußkontakte 23 (sekundärseitig) und 24 (primärseitig) verdeutlicht.

Aus Figur 3 geht weiterhin hervor, daß durch die gewählte Verschienung (Verbindungsbrücken) kein zusätzliches Isolationsproblem entsteht. Primär- und sekundärseitige Wicklungsanschlüsse bleiben, wie bereits bei der Verwendung von lediglich einem Modul, örtlich immer im gleichen Abstand voneinander entfernt. Analoges gilt auch für die Kühlung, die im gezeigten Beispiel durch eine Ringleitung 30 (Reihenschaltung der Kühlungsanschlüsse aller sechs Module 1 bis 6) aufgebaut ist. Das Kühlmittel wird durch den Anschluß 25 eingebracht. Durch Anschluß 26 verläßt das Kühlmittel schließlich wieder den Kühlkreislauf. Selbstverständlich ist aber auch eine Parallelschaltung aller Kühlanschlußpaare oder eine Kombination von Reihenund Parallelschaltung möglich.

Figur 5 (im oberen Abschnitt eine Seitenansicht und im unteren Abschnitt eine Ansicht von oben) zeigt eine zweite Variante der vorgeschlagenen Transformatorausführung, die insbesondere auch für einen modularen Aufbau mit z.B. einem großen gemeinsamen Kern 12 für alle Module geeignet ist. Bei dieser Art des modularen Aufbaues werden die einzelnen Module einfach auf den gemeinsamen Kern 12 montiert und z.B. durch in entsprechende Bohrungen des Wickelbocks 16 greifende Schraubanschlüsse 31 fixiert. Eine Montagevorrichtung (Platten 13), wie in Figur 3 gezeigt, ist nicht unbedingt erforderlich.

Es ist offensichtlich, daß für dieses einfache modulare Konzept gemäß Fig. 5 natürlich die gleichen einfachen Verschaltungsregeln und Ausführungsformen der niederinduktiven Modulverschienung wie im zuvor gezeigten Beispiel nach Figur 3 erfüllt sind. Des weiteren werden an die Form des allen Modulen gemeinsamen Kernes 12 keine besonderen Ansprüche gestellt, da im Prinzip die Anordnung der Module zueinander beliebig sein kann. Vorteilhaft wäre allerdings die platzsparende Ausgestaltung des Kerns 12 als UU-Kern oder Ul-Kern.

## Patentansprüche

1. Koaxialtransformator mit einem Primär- und Sekundärwicklung bildenden Koaxialkabel (17) mit zwei Leitern (18, 20), wobei mindestens ein Kern (12) die Wicklungen umschließt und die beiden Leiter (18,20) an jedem Ende des Koaxialkabels mit einem Primäranschluss (9) und einem Sekundäranschluss (10) verbunden sind, **dadurch gekennzeichnet, dass** das Koaxialkabel (17) an jedem Ende mit einem Kabelendverschluss (8) versehen ist, welche die beiden Leiter (18,20) des Koaxialkabels mit dem Primäranschluss (9) und dem Sekundäranschluss (10) verbinden, die elektrische Isolation sicherstellen und das elektrische Feld steuern.

2. Koaxialtransformator nach Anspruch 1, **dadurch gekennzeichnet, daß** ein Wickelbock (16) zur Führung des Koaxialkabels (17) dient.

3. Koaxialtransformator nach Anspruch 1 und/oder 2, **dadurch gekennzeichnet, daß** der rohrförmige Innenleiter (18) des Koaxialkabels (17) zur Zirkulation eines Kühlmittels dient.

4. Koaxialtransformator nach einem der vorstehenden Ansprüche 1 bis 3, **dadurch gekennzeichnet, daß** mehrere jeweils Primär- und Sekundärwicklung bildende und mit Kabelendverschlüssen (8) versehene Wicklungen vorgesehen sind, wobei mittels Verbindungsbrücken (28, 29) eine Reihen- und/oder Parallelschaltung der einzelnen Primärwicklungen und/oder Sekundärwicklungen erfolgt und sich ein gemeinsamer äußerer Primäranschluß (21) und äußerer Sekundäranschluß (22) der Modulanordnung bildet.

5. Koaxialtransformator nach Anspruch 4, **gekennzeichnet durch** einen gemeinsamen Kern für alle Wicklungen der Modulanordnung.

## Claims

1. Coaxial transformer, having a coaxial cable (17) which forms a primary winding and a secondary winding, having two conductors (18, 20), with at least one core (12) surrounding the windings, and the two conductors (18, 20) being connected at each end of the coaxial cable to a primary connection (9) and to a secondary connection (10), **characterized in that** the coaxial cable (17) is provided at each end with a cable termination (8), which cable terminations (8) connect the two conductors (18, 20) of the coaxial cable to the primary connection (9) and to the secondary connection (10), which ensure electrical isolation and control the electrical field.

2. Coaxial transformer according to Claim 1, **characterized in that** a winding block (16) is used to guide the coaxial cable (17).

3. Coaxial transformer according to Claim 1 and/or 2, **characterized in that** the tubular inner conductor (18) of the coaxial cable (17) is used for circulation of a coolant.

4. Coaxial transformer according to one of the preceding Claims 1 to 3, **characterized in that** a number of windings are provided, which each form a primary winding and a secondary winding and are provided with cable terminations (8), in which case the individual primary windings and/or secondary windings are connected in series and/or in parallel by means of connecting links (28, 29), and forms a common outer primary connection (21) and outer secondary connection (22) of the module arrangement.

5. Coaxial transformer according to Claim 4, **characterized by** a common core for all the windings in the module arrangement.

## Revendications

1. Transformateur coaxial muni d'un câble coaxial (17) à deux conducteurs (18, 20) formant un enroulement primaire et secondaire, au moins une âme (12) entourant les enroulements et les deux conducteurs (18, 20) étant reliés à chaque extrémité du câble coaxial avec une borne primaire (9) et une borne secondaire (10), **caractérisé en ce que** le câble coaxial (17) est muni à chaque extrémité d'une cosse pour câble (8), lesquelles relient les deux conducteurs (18, 20) du câble coaxial avec la borne primaire (9) et la borne secondaire (10), assurent l'isolation électrique et commandent le champ électrique.

2. Transformateur coaxial selon la revendication 1, **caractérisé en ce qu'**un bloc d'enroulement (16) sert à guider le câble coaxial (17).

3. Transformateur coaxial selon la revendication 1 et/ou 2, **caractérisé en ce que** le conducteur interne (18) tubulaire du câble coaxial (17) sert à la circulation d'un fluide de refroidissement.

4. Transformateur coaxial selon l'une des revendications précédentes 1 à 3, **caractérisé en ce que** plusieurs enroulements formant à chaque fois un enroulement primaire et secondaire et munis de cosses pour câble (8) sont prévus, un branchement en série et/ou en parallèle des enroulements primaires et/ou des enroulements secondaires individuels étant effectué à l'aide de cavaliers de liaison (28, 29) et il se forme une borne primaire extérieure (21) et une borne secondaire extérieure (22) communes de l'arrangement modulaire.

5. Transformateur coaxial selon la revendication 4, **caractérisé par** une âme commune pour tous les enroulements de l'arrangement modulaire.
